# EUROPÄISCHE PATENTSCHRIFT

(11) **EP 2 104 075 B1**
(45) Veröffentlichungstag und Bekanntmachung des Hinweises auf die Patenterteilung: **09.09.2015**
(21) Anmeldenummer: 09003242.6
(22) Anmeldetag: 06.03.2009
(51) Int. Cl.: G07C 5/08, B60R 16/00

(54) **Verfahren zum Aufzeichnen von Daten und Datenaufzeichnungssystem**
Method and device for recording data
Procédé d'enregistrement de données et système d'enregistrement de données

(30) Priorität: 22.03.2008 DE 102008015352
(43) Veröffentlichungstag der Anmeldung: 23.09.2009
(73) Patentinhaber: Steinbeis Interagierende Systeme GmbH, 73728 Esslingen (DE)
(72) Erfinder: Theissler, Andreas, 72622 Nürtingen (DE); Ulmer, Daniel, 71083 Herrenberg (DE); Bühler, Oliver, 73271 Holzmaden (DE)
(74) Vertreter: Ruckh, Rainer Gerhard

(56) Entgegenhaltungen:
- EP-A- 1 040 974
- WO-A-2005/064546
- DE-A1- 10 308 972
- DE-A1- 19 546 815
- DE-A1- 19 933 924
- DE-A1-102006 056 492

## Beschreibung

Die Erfindung betrifft ein Verfahren zum Aufzeichnen von Daten und ein Datenaufzeichnungssystem.

Ein derartiges Verfahren beziehungsweise Datenaufzeichnungssystem dient generell zum Aufzeichnen von Daten, welche zwischen Elektronikeinheiten als Busteilnehmern eines Bussystems übertragen werden, wobei ein derartiges Bussystem von einem Datenbus eines Kraftfahrzeugs gebildet ist. Dort sind die Elektronikeinheiten von Steuergeräten, mit welchen verschiedene Fahrzeugfunktionen realisiert oder überwacht werden, gebildet.

Ein derartiges Verfahren zum Mitprotokollieren von Nachrichten auf einem Datenbus eines Kraftfahrzeugs ist aus der DE 103 60 125 A1 bekannt. Zur Durchführung des Verfahrens ist als externe Einheit ein Übertragungssystem vorgesehen, welche über eine Busschnittstelle an den Datenbus des Kraftfahrzeugs, welcher von einem CAN-Bussystem gebildet ist, angeschlossen ist. Mit dem Übertragungssystem wird eine bidirektionale Datenübertragung aus dem Fahrzeug heraus und in die Steuergeräte des Fahrzeugs hinein realisiert. Das Übertragungssystem weist einen Controller mit einem ablauffähigen Programm auf. Das Übertragungssystem weist weiterhin einerseits einen flüchtigen Speicher in Form eines RAM (READ and ACCESS MEMORY) und einen nicht flüchtigen Speicher in Form eines Flashs auf.

Mittels des ablauffähigen Programms im Übertragungssystem werden die Nachrichten, die über den Datenbus des Kraftfahrzeugs ausgetauscht werden, mitgelesen und in dem flüchtigen Speicher, der vorzugsweise als Ringspeicher ausgebildet ist, zwischengespeichert. Wird von dem ablauffähigen Programm ein bestimmtes Triggerereignis registriert, wird das Überschreiben des flüchtigen Speichers gestoppt um dann den Inhalt des flüchtigen Speichers in den nicht flüchtigen Speicher zu übertragen. Das Triggerereignis kann dabei aus einem einzelnen Merkmal oder aus einer Kombination oder Folge von Merkmalen gebildet sein, die über die Datenbusse übertragen werden.

Anhand der im Übertragungssystem auf diese Weise nicht flüchtig gespeicherten Daten wird eine Rückverfolgbarkeit des Busverkehrs insbesondere bei Auftreten von Fehlern erzielt. Anhand der nicht flüchtig gespeicherten Daten können nämlich über den Datenbus ausgetauschte Nachrichten zurück verfolgt werden, um festzustellen von welchem am Datenbus angeschlossenen Steuergerät eine fehlerhafte Nachricht versendet wurde.

Nachteilig hierbei ist, dass das Übertragungssystem als separate Einheit an den Datenbus des Kraftfahrzeugs angeschlossen werden muss, was mit einem zusätzlichen konstruktiven Aufwand verbunden ist.

Die DE 103 08 972 A1 betrifft ein Breitband-Avionikdaten-Abrufsystem. Das System umfasst einen oder mehrere Flugschreiber, wie beispielsweise einen Flugdatenrecorder oder einen Cockpitstimmrecorder, der von Sensoren in dem Luftfahrzeug empfangene Luftfahrzeugbetriebsdaten speichert. Eine Flugdatenakquisitionseinheit, verbunden mit Sensoren im Luftfahrzeug, kann die Luftfahrzeugbetriebsdaten bereitstellen. Die Flugschreiber speichern Daten während eines Flugs, die im Falle eines Unfalls Ermittlern dabei helfen können, die Ursache des Unfalls zu bestimmen.

Die DE 10 2006 056 492 A1 betrifft ein Bordnetz eines Kraftfahrzeugs mit mehreren Steuergeräten, die über mindestens einen Datenbus miteinander vernetzt sind. Zur Verbesserung der Fehlerdiagnose wird eine programmgesteuerte Betriebsdatenverarbeitungs-Vorrichtung eingesetzt, die eine Vielzahl der von den mehreren Steuergeräten erfassten Betriebsdaten des Kraftfahrzeugs empfängt und verarbeitet.

Die DE 195 46 815 A1 betrifft ein Verfahren zum Betreiben eines Steuersystems, insbesondere eines Steuersystems eines Kraftfahrzeugs, mit zumindest zwei über eine Datenübertragungsleitung verbundene Steuereinheiten, wobei wenigstens eine Steuereinheit Betriebsparameter und/oder Parameter erfasst und zu Steuerparametern verarbeitet und diese Parameter, Betriebsparameter und/oder Steuerparameter zumindest teilweise zwischen den Steuereinheiten über die Datenübertragungsleitung übermittelt werden. Zumindest ein Teil der erfassten und/oder der über die Datenübertragungsleitung übermittelten Betriebsparameter beziehungsweise Steuerparameter sowie die weiteren Parameter werden für eine spätere Auswertung abgespeichert.

Die DE 199 33 924 A1 betrifft ein Zustandsüberwachungssystem für Antriebssysteme, das auf der Basis der Mikrosystemtechnik ausgeführt ist und wesentliche Betriebsparameter kontinuierlich erfasst, und daraus eine Zustandsdiagnose und Klassifizierung des Antriebssystems durchführt. Eine Klassifizierung des Betriebszustands kann zum Beispiel durch Einteilung in die Klassen "Normal", "Vorwarnung" und "Alarm" erfolgen.

Die EP 1 040 974 A2 betrifft eine Vorrichtung zur Beeinflussung wenigstens einer ersten Fahrzeuggröße, die eine erste Fahrzeugbewegung oder ein erstes Fahrzeugverhalten beschreibt. Diese Vorrichtung enthält Mittel zur Fehlererkennung und Funktionsüberwachung, die ein Speichermittel aufweisen, in dem erste Daten, die in den Mitteln zur Fehlererkennung oder Funktionsüberwachung erzeugt werden, gespeichert werden. Das Fahrzeug enthält weitere Vorrichtungen, mit denen zumindest weitere Fahrzeuggrößen beeinflussbar sind. In dem Speichermittel werden ferner zweite Daten, die jeweils zu früheren Zeitpunkten vorliegen, fortlaufend gespeichert und dann, wenn eine vorgegebene Bedingung erfüllt ist, sukzessive durch zweite Daten, die jeweils zu späteren Zeitpunkten vorliegen, überschrieben, wobei bei Eintreten eines vorbestimmten Ereignisses die im Speichermittel gespeicherten zweien Daten fest abgespeichert werden.

Der Erfindung liegt die Aufgabe zugrunde, ein Verfahren und ein Datenaufzeichnungssystem bereitzustellen, mittels dessen mit möglichst geringem Aufwand eine möglichst sichere und umfassende Kontrolle eines Bussystems und der an dieses angeschlossenen Elektronikeinheiten ermöglicht wird.

Zur Lösung dieser Aufgabe sind die Merkmale der Ansprüche 1 und 12 vorgesehen. Vorteilhafte Ausführungsformen und zweckmäßige Weiterbildungen der Erfindung sind in den Unteransprüchen beschrieben.

Das erfindungsgemäße Verfahren dient zum Aufzeichnen von Daten, welche zwischen Elektronikeinheiten als Busteilnehmern eines Bussystems eines Kraftfahrzeugs übertragen werden, und/oder welche in Busteilnehmern intern generiert oder vorhanden sind. Es ist eine Anzahl von Datenaufzeichnungsmodulen vorgesehen, von welchen jeweils eines in einer Elektronikeinheit implementiert wird. Jedes Datenaufzeichnungsmodul weist einen Ringspeicher auf. Die Ausbildung der Datenaufzeichnungsmodule sowie deren Aufteilungen auf die Elektronikeinheiten sind an deren freie Rechen- und Speicherkapazitäten angepasst. Jedes Datenaufzeichnungsmodul schreibt fortlaufend Daten der Elektronikeinheit, in welcher es implementiert ist, in einen Ringspeicher ein. Bei Vorliegen einer Triggerbedingung werden Daten der Ringspeicher der Datenaufzeichnungsmodule nicht flüchtig gespeichert. Diese Triggerbedingung liegt vor, wenn mehrere lokale Triggerbedingungen, die für einzelne verschiedene Datenaufzeichnungsmodule vorgegeben sind, erfüllt sind. Zur Überprüfung ob die oder eine Triggerbedingung erfüllt ist, tauschen die Datenaufzeichnungsmodule über das Bussystem untereinander eine reservierte Nachricht aus. In dieser teilt ein Datenaufzeichnungsmodul den anderen Datenaufzeichnungsmodulen mit, wenn dessen lokale Triggerbedingung erfüllt ist.

Das Ablegen der Daten kann in Form einer nicht flüchtigen Speicherung der Daten erfolgen. Alternativ kann das Ablegen der Daten zunächst in Form einer flüchtigen Speicherung der Daten erfolgen, wobei gewährleistet ist, dass diese Daten nicht überschrieben werden. Um die Daten sichern zu können werden diese dann zu einem späteren Zeitpunkt, insbesondere vor einer Stromabschaltung des Systems, an eine externe Einheit ausgelesen und dort nicht flüchtig gespeichert.

Mit dem erfindungsgemäßen Verfahren und dem erfindungsgemäßen Datenaufzeichnungssystem wird eine umfangreiche Diagnosemöglichkeit bei Auftreten von Fehlern im Datenverkehr des Bussystems ermöglicht. Da weiterhin auch interne Daten der Busteilnehmer aufgezeichnet werden, kann auch für diese selbst eine umfangreiche Diagnose durchgeführt werden. Durch Vorgabe geeigneter Triggerbedingungen und das Ablegen von mitprotokollierten Daten in den Ringspeichern bei erfüllten Triggerbedingungen kann durch eine Analyse dieser abgelegten Daten die Ursache für das Auftreten eines Fehlers gezielt analysiert werden. Die Triggerbedingungen können beispielsweise so gewählt werden, dass diese bei Auftreten spezifischer Fehlfunktionen erfüllt sind, so dass dann die abgelegten Daten gerade den Zeitraum umfassen, in welchem ein zu analysierender Fehler aufgetreten ist. Die abgelegten Daten stellen dann eine relativ kleine und mit überschaubarem Aufwand auszuwertende Datenmenge dar. Da die abgelegten Daten durch die Vorgabe der Triggerbedingungen in engem zeitlichen Bezug zum Auftreten des Fehlers stehen, kann durch die Auswertung dieser Daten die Ursache des Fehlers mit hoher Sicherheit bestimmt werden.

Der Grundgedanke der Erfindung besteht darin, dass das Datenaufzeichnungssystem zum Mitprotokollieren von Nachrichten des Bussystems keine isolierte, externe Einheit bildet, die zusätzlich zu den Elektronikeinheiten an das Bussystem angeschlossen wird. Vielmehr bildet das Datenaufzeichnungssystem ein verteiltes System, welches aus Datenaufzeichnungsmodulen besteht, die in den einzelnen Elektronikeinheiten des Bussystems implementiert werden. Dabei wird der Umstand ausgenutzt, dass Elektronikeinheiten oder Steuergeräte als spezielle Elektronikeinheiten in einem Kraftfahrzeug, generell für den Einsatz in Automatisierungssystemen so ausgelegt werden, dass diese noch freie Rechen- und Speicherkapazitäten aufweisen. Erfindungsgemäß sind die Funktionalitäten der Datenaufzeichnungsmodule und deren Aufteilung auf die Elektronikeinheit an die dort verfügbaren freien Rechen- und Speicherkapazitäten angepasst, wodurch einerseits die Rechen- und Speicherkapazitäten der Elektronikeinheiten optimal genutzt werden und andererseits auch die Funktionalität der Datenaufzeichnungsmodule optimiert wird.

Durch die erfindungsgemäße Ausbildung des Datenaufzeichnungssystems in Form der Datenaufzeichnungsmodule wird keine externe Einheit zum Mitprotokollieren der Nachrichten auf dem Bussystem mehr benötigt, wodurch der Hardwareaufwand des Datenaufzeichnungssystems erheblich reduziert wird. Das verteilte Datenaufzeichnungssystem eignet sich damit zum Einsatz in Kraftfahrzeugen, da dort zusätzliche Überwachungseinheiten mangels vorhandenen Platzes und letztlich auch aufgrund anfallender Zusatzkosten im Allgemeinen nur in Prototypen-Fahrzeugen, nicht jedoch in Serien-Fahrzeugen akzeptiert werden.

Die Triggerbedingungen sind an die Ausbildung des Datenaufzeichnungssystems als verteiltes System derart angepasst, dass mehrere lokale Triggerbedingungen, die für einzelne Datenaufzeichnungsmodule vorgegeben sind, eine Triggerbedingung bilden. Eine lokale Triggerbedingung ist beispielsweise dann erfüllt, wenn für eine Nachricht eines Datenaufzeichnungsmoduls oder für einen bestimmten Parameter des Datenaufzeichnungsmoduls eine bestimmte Bedingung erfüllt ist. Generell kann dabei für alle Datenaufzeichnungsmodule oder nur für eine Teilmenge von Datenaufzeichnungsmodulen eine solche lokale Triggerbedingung definiert werden. Die Definition derartiger lokaler Triggerbedingungen erfolgt bevorzugt in einer Initialisierungsphase über eine externe Einheit, insbesondere in einer Analyseeinheit, die auch zur Messwertauswertung, das heißt zur Fehleranalyse, verwendet wird. Dabei muss diese externe Einheit nur während der Initialisierungsphase an das Bussystem angeschlossen werden, nicht jedoch während dessen Betriebs.

Zur Überprüfung, ob die oder eine Triggerbedingung erfüllt ist, tauschen die Datenaufzeichnungsmodule über das Bussystem untereinander eine reservierte Nachricht aus. In dieser teilt ein Datenaufzeichnungsmodul dem anderen Datenaufzeichnungsmodul mit, wenn dessen lokale Triggerbedingung erfüllt ist. Die Triggerbedingung ist erfüllt, wenn in der reservierten Nachricht die Mitteilungen aller Datenaufzeichnungsmodule, dass deren lokale Triggerbedingungen erfüllt sind, enthalten sind.

Die aus den lokalen Triggerbedingungen gebildeten Triggerbedingungen können an die Ausbildung der Datenaufzeichnungsmodule in optimaler Weise angepasst werden, wodurch erreicht wird, dass die Triggerbedingungen in spezifischen Fehlerfunktionen erfüllt sind, so dass dann gezielt zu den Fehlerzeitpunkten Daten abgelegt werden können, um dann anhand dieser Daten die Entstehung und Ursachen von Fehlern analysieren zu können.

Der Umfang der Daten, die abgelegt werden, kann dabei vorteilhaft von den Triggerbedingungen abhängig sein, wodurch für spezifische Fehlersituationen die zur Fehleranalyse benötigten Daten optimal gewählt werden können.

Das Ablegen der Daten, insbesondere deren nicht flüchtige Speicherung kann an die Gegebenheiten des Bussystems flexibel angepasst werden. Je nach verfügbarer Speicher- und Rechenkapazität der einzelnen Elektronikeinheiten des Bussystems kann das Ablegen der Daten lokal in den Speichern der Elektronikeinheiten, in welchen die Datenaufzeichnungsmodule integriert sind, erfolgen. Alternativ kann eine leistungsstarke Elektronikeinheit zur zentralen Speicherung aller Daten genutzt werden.

Bei dem erfindungsgemäßen Datenaufzeichnungssystem wird vorteilhaft eine externe Einheit in Form einer Analyseeinheit nur zur Initialisierung der Triggerbedingung und zur Auswertung der abgelegten Daten benötigt. Beide Funktionen sind zeitlich unabhängig von dem Mitprotokollieren der Daten mit den Datenaufzeichnungsmodulen und können daher unabhängig von diesen zu frei wählbaren Zeiten durchgeführt werden.

Die Erfindung wird im Folgenden anhand eines Ausführungsbeispiels und anhand der Zeichnung erläutert. Es zeigt:
- Figur 1:: Schematische Darstellung eines Ausführungsbeispiels des erfindungsgemäßen Datenaufzeichnungssystems.

Figur 1 zeigt schematisch ein Bussystem 1 innerhalb eines Kraftfahrzeugs, an welches mehrere Steuergeräte 2 angeschlossen sind, welche allgemein Elektronikeinheiten bilden und als Busteilnehmer über das Bussystem 1 durch Aussenden von Nachrichten Daten austauschen.

Ein derartiges Bussystem 1 eines Kraftfahrzeugs kann generell auch eine Konfiguration mehrer Datenbusse umfassen, wobei typischerweise in Kraftfahrzeugen CAN-Busse und LIN-Busse eingesetzt werden. Die Steuergeräte 2 des Kraftfahrzeugs bilden beispielsweise Einheiten zur Bereitstellung oder Überwachung von Fahrzeugfunktionen. Beispiel hierfür sind Steuergeräte 2 für die Bremse, Kupplung oder Lenkung eines Kraftfahrzeugs.

Das in Figur 1 dargestellte Bussystem 1 ist stark vereinfacht dargestellt und zeigt eine vorgegebene Anzahl von Steuergeräten 2, die über Busleitungen 3 miteinander verbunden sind. Jedes Steuergerät 2 weist eine Busschnittstelle 4 zum Anschluss an das Bussystem 1 auf.

Derartige Steuergeräte 2 bilden generell Elektronikeinheiten mit wenigstens einer Rechnereinheit sowie mit Speichermedien zum Speichern von Daten. Dabei weist vorzugsweise jedes Steuergerät 2 neben wenigstens einem flüchtigen Speicher wie zum Beispiel einem RAM auch einen wenigstens einen nicht flüchtigen Speicher wie einem Flash oder EEPROM auf. Wenn mit den Steuergeräten 2 sicherheitsrelevante Funktionen ausgeführt werden, können diese zur Erzielung der notwendigen Fehlersicherheit einen redundanten Aufbau aufweisen.

Die Steuergeräte 2, die in einem Kraftfahrzeug eingesetzt werden, sind generell derart ausgelegt, dass diese über freie Rechen- und Speicherkapazitäten verfügen. ,

Diese freien Kapazitäten der Steuergeräte 2 werden dadurch ausgenützt, dass in diesem Datenaufzeichnungsmodule 5 implementiert werden. Diese in dem Steuergerät 2 integrierten Datenaufzeichnungsmodule 5 bilden Komponenten eines verteilten Datenaufzeichnungssystems. Als weitere Komponenten des Datenaufzeichnungssystems ist als externe, an das Bussystem 1 anschließbare Einheit eine Analyseeinheit 6 vorgesehen, die allgemein von einer Rechnereinheit gebildet ist und eine Busschnittstelle 4 zum Anschluss aufweist. Die Analyseeinheit 6 ist nicht dauernd, sondern nur zu bestimmten Zeitpunkten an das Bussystem 1 angeschlossen, was durch die gestrichelt dargestellte Zuleitung der Analyseeinheit 6 zum Bussystem 1 angedeutet ist.

Die in den einzelnen Steuergeräten 2 implementierten Datenaufzeichnungsmodule 5 bilden Software-Module, die die Rechen- und Speicherkapazitäten des jeweiligen Steuergeräts 2 nutzen. Insbesondere nutzt jedes Datenaufzeichnungsmodul 5 die freie Kapazität des nicht flüchtigen Speichers des Steuergeräts 2, auf welchem dieses integriert ist, um einen Ringspeicher auszubilden. In diesem Ringspeicher werden fortlaufend Daten des zugeordneten Steuergeräts 2, insbesondere von diesem ausgesandte oder empfangene Nachrichten, nicht flüchtig gespeichert.

Die Größe des Ringspeichers ist an die freie Speicherkapazität des zugeordneten Steuergeräts 2 angepasst. Bei der Implementierung werden die einzelnen Datenaufzeichnungsmodule 5 hierzu in geeigneter Weise auf die Steuergeräte 2 aufgeteilt und in geeigneter Weise hinsichtlich ihrer Funktionalität spezifiziert.

Das Mitprotokollieren von Nachrichten der einzelnen Steuergeräte 2 durch die in diesen implementierten Datenaufzeichnungsmodulen 5 dient dazu, Fehler in den einzelnen Steuergeräten 2 oder in der Übertragung von Nachrichten über das Bussystem 1 zu erkennen und zu analysieren. Um eine möglichst umfassende Analyse zu erhalten, kann in jedem Steuergerät 2 ein Datenaufzeichnungsmodul 5 implementiert sein. Generell können auch nur in einem vorgegebenen Teil der Steuergeräte 2 Datenaufzeichnungsmodule 5 integriert sein.

Die Funktionsweise des verteilten Datenaufzeichnungssystems ist derart, dass während des Betriebs des Bussystems 1 die einzelnen Datenaufzeichnungsmodule 5 die Daten der zugeordneten Steuergeräte 2, insbesondere die gesendeten und empfangenen Nachrichten, fortlaufend mitgelesen und in den Ringspeicher eingeschrieben werden. Ist eine vorgegebene Triggerbedingung erfüllt, so werden Daten der Ringspeicher nicht flüchtig gespeichert. Generell kann die nicht flüchtige Speicherung der Daten lokal erfolgen, indem die Daten des Ringspeichers des Datenaufzeichnungsmoduls 5 in dem nicht flüchtigen Speicher des Steuergeräts 2, in dem dieses Datenaufzeichnungsmodul 5 implementiert ist, abgespeichert werden. Alternativ ist auch eine zentrale Speicherung möglich, indem beispielsweise die Daten der Ringspeicher aller Datenaufzeichnungsmodule 5 in dem nicht flüchtigen Speicher eines Steuergeräts 2 abgespeichert werden.

Die nicht flüchtige Speicherung von Daten kann im einfachsten Fall derart erfolgen, dass zum Zeitpunkt der Erfüllung der Triggerbedingung der gesamte Inhalt eines Ringspeichers nicht flüchtig gespeichert wird. Alternativ kann die nicht flüchtige Speicherung derart erfolgen, dass die Daten des Ringspeichers von einem definierten Zeitpunkt vor Erfüllung der Triggerbedingung bis zu einem definierten Zeitpunkt nach Erfüllung der Triggerbedingung in den nicht flüchtigen Speicher übertragen werden. Generell kann der Umfang der nicht flüchtig gespeicherten Daten abhängig von der jeweiligen Triggerbedingung sein.

Die Festlegung der Art und des Umfangs der nicht flüchtigen Speicherung sowie die Festlegung der Triggerbedingung erfolgt während einer Initialisierungsphase über eine externe Einheit, vorzugsweise der Analyseeinheit 6. Während dieser Initialisierungsphase, nicht jedoch während des darauf folgenden Betriebs des Bussystems 1, ist die Analyseeinheit 6 an das Bussystem 1 angeschlossen.

Die Triggerbedingungen sind an die verteilte Struktur des Datenaufzeichnungssystems angepasst und sind jeweils von einer Anzahl von lokalen Triggerbedingungen für einzelne Datenaufzeichnungsmodule 5 gebildet. Jede lokale Triggerbedingung für ein Datenaufzeichnungsmodul 5 definiert einen Sollwert für eine bestimmte Variable oder einen Parameter in dem Steuergerät 2 selbst, in welchem das Datenaufzeichnungsmodul 5 integriert ist, oder in einer Nachricht, die von diesem Steuergerät 2 empfangen oder gesendet wird. Generell kann eine derartige Triggerbedingung dadurch definiert werden, dass für alle oder nur für einen Teil der Datenaufzeichnungsmodule 5 lokale Triggerbedingungen vorgegeben werden.

Während des auf die Initialisierungsphase folgenden Betriebs des Bussystems 1 erfolgt die Überprüfung, ob eine Triggerbedingung erfüllt ist derart, dass die Datenaufzeichnungsmodule 5 untereinander eine reservierte Nachricht austauschen, wobei in dieser ein Datenaufzeichnungsmodul 5 dem anderen Datenaufzeichnungsmodul 5 mitteilt, wenn dessen lokale Triggerbedingung erfüllt ist. Generell besteht diese reservierte Nachricht aus einzelnen Triggerfeldern für die einzelnen lokalen Triggerbedingungen. Dabei wird jeweils ein Triggerfeld gesetzt, wenn die entsprechende lokale Triggerbedingung erfüllt ist. Die gesamte Triggerbedingung ist dann erfüllt, wenn alle Triggerfelder gesetzt sind, das heißt wenn in der reservierten Nachricht die Mitteilungen aller Datenaufzeichnungsmodule 5, dass deren lokale Triggerbedingungen erfüllt sind, enthalten sind. Sind mehrere Triggerbedingungen vorgegeben, so kann für jede dieser Triggerbedingungen eine reservierte Nachricht mit einer entsprechenden Anzahl von Triggerfeldern ausgetauscht werden.

Die Triggerbedingungen sind generell so gewählt, dass sie an bestimmte Fehlerarten angepasst sind, so dass die Triggerbedingungen jeweils in bestimmten Fehlersituationen erfüllt sind. Da weiterhin Art und Umfang der nicht flüchtig gespeicherten Daten an die Triggerbedingungen angepasst sind, liefern diese unmittelbar Informationen über eventuell aufgetretene Fehler in den Steuergeräten 2 beziehungsweise in den über das Bussystem 1 versendeten Nachrichten.

Die Auswertung der nicht flüchtig gespeicherten Daten erfolgt in der Analyseeinheit 6. Hierzu kann die Analyseeinheit 6 zu einem vorgegebenen Zeitpunkt an das Bussystem 1 des Kraftfahrzeugs angeschlossen werden. Beispielsweise kann während der Fahrt eines Kraftfahrzeugs mit einem Zähler erfasst werden, wie oft eine Triggerbedingung erfüllt wurde. Wurde eine bestimmte Anzahl von Triggerbedingungen erfüllt, das heißt wurde eine bestimmte Anzahl von Fehlersituationen erkannt, so kann an den Fahrer des Kraftfahrzeugs eine Meldung ausgegeben werden, dass er eine Werkstatt aufsuchen soll. Dort wird dann die Analyseeinheit 6 an das Bussystem 1 des Kraftfahrzeugs angeschlossen und es werden die nicht flüchtig gespeicherten Daten der einzelnen Datenaufzeichnungsmodule 5 ausgelesen und ausgewertet. Ein definierter zeitlicher Bezug von Nachrichten unterschiedlicher Datenaufzeichnungsmodule 5 kann dadurch hergestellt werden, dass der zeitliche Ablauf des Versendens von Nachrichten zwischen den Datenaufzeichnungsmodulen 5 zurück verfolgt wird. So wird beispielsweise eine chronologische Abfolge von Nachrichten erhalten, indem analysiert wird, welche Nachrichten Antworten oder Reaktionen auf vorherige Nachrichten bilden. Generell kann eine zeitliche Abfolge von Nachrichten dadurch erhalten werden, dass diese mit eindeutigen Zeitstempeln versehen werden. Aus den nicht flüchtig gespeicherten Daten zu einer Triggerbedingung ergibt sich ein vollständiges Abbild des Datenverkehrs zwischen den Steuergeräten 2 in genau dem Zeitbereich, in dem der Fehler aufgetreten ist. Dies beruht darauf, dass der Triggerzeitpunkt dem Zeitpunkt des Auftretens des Fehlers entspricht, und dass die Aufzeichnung der Daten in einem Zeitbereich um diesen Triggerzeitpunkt herum erfolgt. Dadurch wird eine genaue Analyse des jeweils aufgetretenen Fehlers möglich.

### Bezugszeichenliste

(1) Bussystem
(2) Steuergerät
(3) Busleitung
(4) Busschnittstelle
(5) Datenaufzeichnungsmodul
(6) Analyseeinheit

## Patentansprüche

1. Verfahren zum Aufzeichnen von Daten, welche zwischen Elektronikeinheiten als Busteilnehmern eines Bussystems eines Kraftfahrzeugs übertragen werden, und/oder welche in Busteilnehmern intern generiert oder vorhanden sind, wobei eine Anzahl von Datenaufzeichnungsmodulen (5) vorgesehen ist, von welchen jeweils eines in einer Elektronikeinheit implementiert wird, wobei jedes Datenaufzeichnungsmodul (5) einen Ringspeicher aufweist, wobei die Ausbildung der Datenaufzeichnungsmodule (5) sowie deren Aufteilungen auf die Elektronikeinheiten an deren freie Rechen- und Speicherkapazitäten angepasst sind und wobei jedes Datenaufzeichnungsmodul (5) fortlaufend Daten der Elektronikeinheit, in welcher es implementiert ist, in einen Ringspeicher einschreibt, und dass bei Vorliegen einer Triggerbedingung Daten der Ringspeicher der Datenaufzeichnungsmodule (5) nicht flüchtig gespeichert werden, wobei die Triggerbedingung vorliegt, wenn mehrere lokale Triggerbedingungen, die für einzelne verschiedene Datenaufzeichnungsmodule (5) vorgegeben sind, erfüllt sind, und wobei zur Überprüfung ob die oder eine Triggerbedingung erfüllt ist, die Datenaufzeichnungsmodule (5) über das Bussystem (1) untereinander eine reservierte Nachricht austauschen, wobei in dieser ein Datenaufzeichnungsmodul (5) den anderen Datenaufzeichnungsmodulen (5) mitteilt, wenn dessen lokale Triggerbedingung erfüllt ist.

2. Verfahren nach Anspruch 1, **dadurch gekennzeichnet, dass** die Datenaufzeichnungsmodule (5) von Softwaremodulen gebildet sind.

3. Verfahren nach einem der Ansprüche 1 oder 2, **dadurch gekennzeichnet, dass** eine oder mehrere Triggerbedingungen von einer externen Einheit vorgegeben werden.

4. Verfahren nach Anspruch 3, **dadurch gekennzeichnet, dass** die externe Einheit von einer an das Bussystem (1) anschließbaren Analyseeinheit (6) gebildet ist, in welcher eine Auswertung der abgelegten Daten erfolgt.

5. Verfahren nach Anspruch 4, **dadurch gekennzeichnet, dass** zur Vorgabe der Triggerbedingungen von der Analyseeinheit (6) lokale Triggerbedingungen in die Datenaufzeichnungsmodule (5) eingegeben werden.

6. Verfahren nach einem der Ansprüche 1 bis 5, **dadurch gekennzeichnet, dass** die Triggerbedingung erfüllt ist, wenn in der reservierten Nachricht die Mitteilungen aller Datenaufzeichnungsmodule (5), dass deren lokale Triggerbedingungen erfüllt sind, enthalten sind.

7. Verfahren nach einem der Ansprüche 1 bis 6, **dadurch gekennzeichnet, dass** sämtliche Daten der Ringspeicher abgelegt werden, oder dass die bei Vorliegen der oder einer Triggerbedingung abgelegten Daten abhängig von dieser Triggerbedingung sind.

8. Verfahren nach einem der Ansprüche 1 bis 7, **dadurch gekennzeichnet, dass** Daten der Ringspeicher, die in einem vorgegebenen Zeitintervall liegen, abgelegt werden, wobei der Beginn des Zeitintervalls eine definierte Zeit vor dem Zeitpunkt der Triggerbedingungen liegt und wobei das Ende des Zeitintervalls eine definierte Zeit nach dem Zeitpunkt der Triggerbedingung liegt.

9. Verfahren nach einem der Ansprüche 1 bis 8, **dadurch gekennzeichnet, dass** die nicht flüchtige Speicherung von Daten des Ringspeichers eines Datenaufzeichnungsmoduls (5) lokal erfolgt, wobei zur nichtflüchtigen Speicherung von Daten des Datenaufzeichnungsmoduls (5) ein nicht flüchtiger Speicher der Elektronikeinheit, in welcher das Datenaufzeichnungsmodul (5) implementiert ist, genutzt wird.

10. Verfahren nach Anspruch 9, **dadurch gekennzeichnet, dass** die nicht flüchtige Speicherung von Daten des Ringspeichers eines Datenaufzeichnungsmoduls (5), insbesondere in einer Elektronikeinheit zentral erfolgt.

11. Verfahren nach einem der Ansprüche 1 bis 10, **dadurch gekennzeichnet, dass** die bei Vorliegen einer Triggerbedingung abgelegten Daten zuerst nicht flüchtig gespeichert werden und zu einem späteren Zeitpunkt nicht flüchtig gespeichert werden, wobei insbesondere die abgelegten Daten zur nichtflüchtigen Speicherung an eine externe Einheit übertragen werden.

12. Datenaufzeichnungssystem zum Aufzeichnen von Daten, welche zwischen Elektronikeinheiten als Busteilnehmer eines Bussystems (1) eines Kraftfahrzeugs übertragen werden, wobei eine Anzahl von Datenaufzeichnungsmodulen (5) vorgesehen ist, wobei jeweils ein Datenaufzeichnungsmodul (5) in einer Elektronikeinheit implementiert ist, wobei die Ausbildung der Datenaufzeichnungsmodule (5) sowie deren Aufteilungen auf die Elektronikeinheiten an deren freie Rechen- und Speicherkapazitäten angepasst sind, wobei jedes Datenaufzeichnungsmodul (5) einen Ringspeicher aufweist, in welchen fortlaufend Daten der Elektronikeinheiten, in welcher dieses implementiert ist, einschreibt, und dass bei Vorliegen einer Triggerbedingung Daten der Ringspeicher der Datenaufzeichnungsmodule (5) in wenigstens einem nicht flüchtigen Speicher abgelegt werden, wobei die Triggerbedingung vorliegt, wenn mehrere lokale Triggerbedingungen, die für einzelne verschiedene Datenaufzeichnungsmodule (5) vorgegeben sind, erfüllt sind, und wobei zur Überprüfung ob die oder eine Triggerbedingung erfüllt ist, die Datenaufzeichnungsmodule (5) über das Bussystem (1) untereinander eine reservierte Nachricht austauschen, wobei in dieser ein Datenaufzeichnungsmodul (5) den anderen Datenaufzeichnungsmodulen (5) mitteilt, wenn dessen lokale Triggerbedingung erfüllt ist.

13. Datenaufzeichnungssystem nach Anspruch 12, **dadurch gekennzeichnet, dass** mit diesem Daten gespeichert werden, die über ein Bussystem (1) eines Kraftfahrzeugs übertragen werden, und dass die Elektronikeinheit Steuergeräte eines Kraftfahrzeugs sind.

## Claims

1. Method of recording data, which is transferred between electronic units as bus subscribers of a bus system of a motor vehicle, and/or which are internally generated or present in bus subscribers, wherein a plurality of data recording modules (5) is provided, each of which is implemented in an electronic unit, wherein each data recording module (5) comprises a ring memory, wherein the construction of the data recording modules (5) as well as the apportioning thereof to the electronic units are matched to the free computing and storage capacities thereof and wherein each data recording module (5) continuously writes data of the electronic unit, in which it is implemented, into a ring memory, and that in the presence of a trigger condition data of the ring memory of the data recording modules (5) are stored in non-volatile manner, wherein the trigger condition is present when a plurality of local trigger conditions predetermined for individual, different data recording modules (5) is fulfilled and wherein for checking whether the or a trigger condition is fulfilled the data recording modules (5) exchange with one another by way of the bus system (1) a reserved message in which a data recording module (5) informs the other data recording modules (5) when its local trigger condition is fulfilled.

2. Method according to claim 1, **characterised in that** the data recording modules (5) are formed by software modules.

3. Method according to one of claims 1 and 2, **characterised in that** one or more trigger conditions is or are predetermined by an external unit.

4. Method according to claim 3, **characterised in that** the external unit is formed by an analysis unit (6) which is connectible with the bus system (1) and in which evaluation of the filed data is carried out.

5. Method according to claim 4, **characterised in that** local trigger conditions are input into the data recording modules (5) for presetting of the trigger conditions by the analysis unit (6).

6. Method according to any one of claims 1 to 5, **characterised in that** the trigger condition is fulfilled when the communications of all data recording modules (5) to the effect that the local trigger conditions thereof are fulfilled are contained in the reserved message.

7. Method according to any one of claims 1 to 6, **characterised in that** all data of the ring memory are filed or that the data filed in the presence of the or a trigger condition are dependent on this trigger condition.

8. Method according to any one of claims 1 to 7, **characterised in that** data of the ring memory, which are present in a predetermined time interval, are filed, wherein the start of the time interval lies at a defined time before the time instant of the trigger conditions and wherein the end of the time interval lies at a defined time after the time instant of the trigger condition.

9. Method according to any one of claims 1 to 8, **characterised in that** the non-volatile storage of data of the ring memory of a data recording module (5) is carried out locally, wherein for the non-volatile storage of data of the data recording module (5) use is made of a non-volatile memory of the electronic unit in which the data recording module (5) is implemented.

10. Method according to claim 9, **characterised in that** the non-volatile storage of data of the ring memory of a data recording module (5) is carried out centrally in, in particular, an electronic unit.

11. Method according to any one of claims 1 to 10, **characterised in that** the data filed in the presence of a trigger condition are initially stored in non-volatile manner and are stored in a non-volatile manner at a later point in time, wherein, in particular, the filed data for non-volatile storage are transmitted to an external unit.

12. Data recording system for recording data, which are transferred between electronic units as bus subscribers of a bus system (1) of a motor vehicle, wherein a plurality of data recording modules (5) is provided, wherein each data recording module (5) is implemented in an electronic unit, wherein the construction of the data recording modules (5) as well as the apportioning thereof to the electronic units are matched to the free computing and storage capacities thereof, wherein each data recording module (5) comprises a ring memory into which data of the electronic units, in which this is implemented, are written, and that in the presence of a trigger condition data of the ring memory of the data recording modules (5) are filed in at least one non-volatile memory, wherein the trigger condition is present when a plurality of local trigger conditions predetermined for individual different data recording modules (5) is fulfilled, and wherein for checking whether the or a trigger condition is fulfilled the data recording modules (5) exchange with one another by way of the bus system (1) a reserved message in which a data recording module (5) informs the other data recording modules (5) when its local trigger condition is fulfilled.

13. Data recording system according to claim 12, **characterised in that** data, which are transferred by way of a bus system (1) of a motor vehicle, are stored by the system and that the electronic units are control apparatus of a motor vehicle.

## Revendications

1. Procédé d'enregistrement de données qui sont transmises entre des unités électroniques sous la forme de participants au bus d'un système de bus d'un véhicule automobile et/ou qui sont générées ou présentes de manière interne dans des participants au bus, un certain nombre de modules d'enregistrement de données (5) étant prévu, dont chaque fois un est implémenté dans une unité électronique, chaque module d'enregistrement de données (5) présentant une mémoire circulaire, la conception des modules d'enregistrement de données (5) ainsi que leurs répartitions sur les unités électroniques étant adaptées à leurs capacités libres de calcul et de mémorisation et chaque module d'enregistrement de données (5) écrivant en continu dans une mémoire circulaire des données de l'unité électronique dans laquelle il est implémenté, et des données des mémoires circulaires des modules d'enregistrement de données (5) étant mémorisées de manière non volatile en présence d'une condition de déclenchement, la condition de déclenchement étant présente lorsque plusieurs conditions de déclenchement locales, qui sont prescrites pour différents modules d'enregistrement de données (5) individuels, sont remplies, et, pour vérifier si la ou une condition de déclenchement est remplie, les modules d'enregistrement de données (5) échangeant entre eux via le système de bus (1) un message réservé dans lequel un module d'enregistrement de données (5) informe les autres modules d'enregistrement de données (5) que sa condition de déclenchement locale est remplie.

2. Procédé selon la revendication 1, **caractérisé en ce que** les modules d'enregistrement de données (5) sont formés de modules logiciels.

3. Procédé selon l'une des revendications 1 ou 2, **caractérisé en ce qu'**une ou plusieurs conditions de déclenchement sont prescrites par une unité externe.

4. Procédé selon la revendication 3, **caractérisé en ce que** l'unité externe est formée par une unité d'analyse (6) pouvant être connectée au système de bus (1), dans laquelle est effectuée une évaluation des données stockées.

5. Procédé selon la revendication 4, **caractérisé en ce que**, pour la prescription des conditions de déclenchement, des conditions de déclenchement locales sont entrées dans les modules d'enregistrement de données (5) par l'unité d'analyse (6).

6. Procédé selon l'une des revendications 1 à 5, **caractérisé en ce que** la condition de déclenchement est remplie lorsque le message réservé contient les informations de tous les modules d'enregistrement de données (5) que leurs conditions de déclenchement locales sont remplies.

7. Procédé selon l'une des revendications 1 à 6, **caractérisé en ce que** toutes les données des mémoires circulaires sont stockées ou que les données stockées en présence de la ou d'une condition de déclenchement dépendent de cette condition de déclenchement.

8. Procédé selon l'une des revendications 1 à 7, **caractérisé en ce que** des données des mémoires circulaires qui se situent dans un intervalle de temps prescrit sont stockées, le début de l'intervalle de temps se situant un temps défini avant l'instant de la condition de déclenchement et la fin de l'intervalle de temps se situant un temps défini après l'instant de la condition de déclenchement.

9. Procédé selon l'une des revendications 1 à 8, **caractérisé en ce que** la mémorisation non volatile de données de la mémoire circulaire d'un module d'enregistrement de données (5) est effectuée localement, une mémoire non volatile de l'unité électronique dans laquelle le module d'enregistrement de données (5) est implémenté étant utilisée pour la mémorisation non volatile des données du module d'enregistrement de données (5).

10. Procédé selon la revendication 9, **caractérisé en ce que** la mémorisation non volatile de données de la mémoire circulaire d'un module d'enregistrement de données (5) est effectuée centralement, en particulier dans une unité électronique.

11. Procédé selon l'une des revendications 1 à 10, **caractérisé en ce que** les données stockées en présence d'une condition de déclenchement sont d'abord mémorisées de manière non volatile et, à un instant ultérieur, mémorisées de manière non volatile, les données stockées étant en particulier transmises à une unité externe pour leur mémorisation non volatile.

12. Système d'enregistrement de données pour enregistrer des données qui sont transmises entre des unités électroniques sous la forme de participants au bus d'un système de bus (1) d'un véhicule automobile, dans lequel un certain nombre de modules d'enregistrement de données (5) est prévu, un module d'enregistrement de données (5) étant chaque fois implémenté dans une unité électronique, la conception des modules d'enregistrement de données (5) ainsi que leurs répartitions sur les unités électroniques étant adaptées à leurs capacités libres de calcul et de mémorisation, chaque module d'enregistrement de données (5) présentant une mémoire circulaire dans laquelle il écrit en continu des données de l'unité électronique dans laquelle il est implémenté, et des données des mémoires circulaires des modules d'enregistrement de données (5) étant stockées dans au moins une mémoire non volatile en présence d'une condition de déclenchement, la condition de déclenchement étant présente lorsque plusieurs conditions de déclenchement locales, qui sont prescrites pour différents modules d'enregistrement de données (5) individuels, sont remplies, et, pour vérifier si la ou une condition de déclenchement est remplie, les modules d'enregistrement de données (5) échangeant entre eux via le système de bus (1) un message réservé dans lequel un module d'enregistrement de données (5) informe les autres modules d'enregistrement de données (5) que sa condition de déclenchement locale est remplie.

13. Système d'enregistrement de données selon la revendication 12, **caractérisé en ce que** celui-ci sert à mémoriser des données qui sont transmises via un système de bus (1) d'un véhicule automobile et que les unités électroniques sont des appareils de commande d'un véhicule automobile.
